# EUROPÄISCHE PATENTSCHRIFT

(11) **EP 2 017 421 B1**
(45) Veröffentlichungstag und Bekanntmachung des Hinweises auf die Patenterteilung: **16.02.2011**
(21) Anmeldenummer: 08018790.9
(22) Anmeldetag: 07.03.2006
(51) Int. Cl.: E05F 5/00, F16F 9/56

(54) **Dämpfvorrichtung für bewegbare Möbelteile**
Damping device for displaceable furniture parts
Dispositif amortisseur pour éléments de meubles

(30) Priorität: 01.04.2005 AT 5542005
(43) Veröffentlichungstag der Anmeldung: 21.01.2009
(62) Teilanmeldung aus: 06004556.4
(73) Patentinhaber: Julius Blum GmbH, 6973 Höchst (AT)
(72) Erfinder: Holzapfel, Andreas, 6900 Bregenz (AT)
(74) Vertreter: Torggler, Paul Norbert

(56) Entgegenhaltungen:
- EP-A- 1 375 797
- AT-U1- 5 429
- DE-A1-102006 007 702
- DE-U1- 20 111 455

## Beschreibung

Die vorliegende Erfindung bezieht sich auf eine Dämpfvorrichtung für bewegbare Möbelteile mit einem Gehäuse und einem im Gehäuse angeordneten Zylinder, in dem ein Kolben mit einer Kolbenstange verschiebbar gelagert ist.

Derartige Dämpfvorrichtungen sind bereits bekannt und dienen dazu, die beim schwungvollen Schließen von bewegbaren Möbelteilen, wie Türen oder Schubladen, auftretenden Schlaggeräusche und mechanische Beanspruchungen weitgehend zu reduzieren. Bekannte Dämpfvorrichtungen sind auf Mittelwerte, d.h. auf mittlere Gewichte von Türen oder Schubladen abgestimmt. Um bereits montierte Dämpfvorrichtungen optimal an das Möbel bzw. an die zu dämpfenden bewegbaren Möbelteile anzupassen, ist eine individuelle Anpassung wünschenswert.

Verstellbare Dämpfvorrichtungen sind in der DE 201 11 455 U1, in der EP 1 375 797 A1 und in der AT 5429 U1 beschrieben, wobei durch ein Betätigungselement eine Verstellung des Zylinders herbeigeführt wird.

Aufgabe der vorliegenden Erfindung ist es, eine Dämpfvorrichtung der eingangs erwähnten Gattung mit einer alternativen Verstellmöglichkeit vorzuschlagen.

Dies wird erfindungsgemäß durch die Merkmale des Patentanspruchs 1 gelöst. Weitere vorteilhafte Ausgestaltungen der Erfindung sind in den abhängigen Unteransprüchen definiert.

Eine vorteilhafte Ausgestaltung der Erfindung sieht vor, dass der Anschlag topfförmig ausgebildet ist. Die in dem topfförmigen Anschlag abgestützte und/oder verankerte Kolbenstange kann dadurch eine stabile und verrutschsichere Aufnahme finden. Dabei kann es von Vorteil sein, wenn der Anschlag eine Ausnehmung aufweiset, die für die Aufnahme der Kolbenstange, vorzugsweise für das freie Ende derselben, vorgesehen ist.

Ein Ausführungsbeispiel der Erfindung sieht vor, dass der Anschlag wenigstens ein, vorzugsweise ringförmig ausgebildetes, Begrenzungselement aufweist, das in einer Endstellung, vorzugsweise in der inneren Endstellung des Anschlages relativ zum Gehäuse, mit einem am Gehäuse angeordneten oder ausgebildeten Gegenanschlag zusammenwirkt und in einer weiteren Stellung vom Gegenanschlag außer Eingriff. bringbar ist. Damit wird verhindert, dass der Anschlag zu weit aus dem Gehäuse herausbewegt wird und möglicherweise nicht mehr mit dem Getriebe in Eingriff steht.

Vorteilhaft ist vorgesehen, dass der Zylinder zweiteilig ausgebildet ist, wobei der den Kolben aufnehmende Innenzylinder von einer aufgeschobenen Hülse umgeben ist. Die Hülse kann dabei als Schieber ausgeführt werden, der dem bewegbaren Möbelteil eine größere und damit sichere Kontaktfläche als der Zylinder selbst bietet. Um den Auftreffpunkt des bewegbaren Möbelteils auf den Dämpfer zu beeinflussen, kann es von Vorteil sein, dass an der Stirnseite des Innenzylinders oder der Hülse ein Verstellelement in Form einer Schraube angeordnet ist, die in axialer Richtung des Gehäuses bewegbar gelagert ist.

Eine mögliche Ausgestaltung der Erfindung sieht vor, dass am Innenzylinder oder an der Hülse ein erster Vorsprung angeordnet oder ausgebildet ist, der in einer Stellung mit einem am Gehäuse angeordneten oder ausgebildeten zweiten Vorsprung in einer Stellung, vorzugsweise in der äußeren Endstellung des Zylinders und/oder der Hülse relativ zum Gehäuse, zusammenwirkt und in einer weiteren Stellung vom zweiten Vorsprung außer Eingriff bringbar ist. Damit kann nicht nur verhindert werden, dass der Zylinder zu weit aus dem Gehäuse herausbewegt wird. Vielmehr kann der Zylinder in der äußeren Endstellung abgestützt werden, sodass eine weitere Axialverschiebung des Zylinders verhindert wird und dadurch die Position des Kolbens bzw. der Kolbenstange relativ zum Zylinder variiert werden kann. Durch das Bewegen des Kolbens bzw. der Kolbenstange relativ zum Gehäuse kann die Kennlinie bzw. die Dämpfcharakteristik beeinflusst werden, sodass eine individuelle Einstellung des Dämpfungsverlaufes festgelegt werden kann.

Der Dämpfer selbst kann in üblicher Weise als Fluiddämpfer ausgeführt werden, der mit einem Arbeitsfluid, beispielsweise Öl oder Luft, befüllbar ist. Dabei kann es von Vorteil sein, zusätzlich zur Fluiddämpfung auch einen Kraftspeicher, vorzugsweise eine Feder im Zylinder vorzusehen.

Weitere Einzelheiten und Vorteile der vorliegenden Erfindung werden anhand der Figurenbeschreibung unter Bezugnahme auf die Zeichnungen im Folgenden näher erläutert. Darin zeigt bzw. zeigen:
- Fig. 1a,: 1 beine Explosionsdarstellung sowie eine perspektivische Darstellung eines Ausführungsbeispiels einer erfindungsgemäßen Dämpfvorrichtung im zusammengebauten Zustand,
- Fig. 2a, 2b: eine Draufsicht auf die Dämpfvorrichtung sowie einen Vertikalschnitt entlang der Achse A-A,
- Fig. 3a-3c: verschiedene Vertikalschnitte der Dämpfvorrichtung mit unterschiedlicher Position der Schnecke,
- Fig. 4a-4c: vergrößerte Detailansichten aus den Fig. 3a-3c,
- Fig.5a-5d: zwei verschiedene Ausführungsbeispiele mit vergrößerten Detailansichten, wobei die Kennlinie der Dämpfvorrichtung einstellbar ist,
- Fig. 6a, 6b: eine Explosionsdarstellung des Ausführungsbeispiels aus Fig. 5c, 5d sowie die Dämpfvorrichtung im zusammengebauten Zustand,
- Fig. 7a-7c: ein weiteres Ausführungsbeispiel der Kennlinienversteillung der Dämpfvorrichtung und
- Fig. 8a-Sc: das Ausführungsbeispiel aus Fig. 7a-7c mit unterschiedlicher Stellung des Verstellrades zum Einstellen des Auftreffpunktes der Dämpfvorrichtung.

Fig. 1a zeigt eine Explosionsdarstellung eines Ausführungsbeispiels der erfindungsgemäßen Dämpfvorrichtung 1, Fig. 1b zeigt die Dämpfvorrichtung 1 im zusammengebauten Zustand. Die Dämpfvorrichtung 1 umfasst ein Gehäuse 2, in dem ein Zylinder 3 mit der Kolbenstange 5 verschiebbar gelagert ist. Zur Bewegung des Zylinders 3 ist ein Getriebe 6 vorgesehen, das im gezeigten Ausführungsbeispiel als Schneckengetriebe ausgeführt ist. Das Getriebe 6 umfasst einen in axialer Richtung des Gehäuses 2 verschiebbaren Anschlag 7, der durch die Schnecke 14 gebildet ist. Zur Axialverschiebung der Schnecke 14 ist das Betätigungselement 9 in Form eines Schneckenrades vorgesehen, das vorzugsweise mittels eines Schraubendrehers betätigbar ist. Das Betätigungselement 9 ist - bezogen auf die Längsachse des Zylinders 3 - seitlich am Gehäuse 2 beweglich, vorzugsweise drehbar, gelagert. Vorteilhaft ist vorgesehen, dass die Drehachse des Betätigungselementes 9 quer, vorzugsweise im Wesentlichen unter einem Winkel von 90°, zur Längsachse des Zylinders 3 verläuft. Damit wird erreicht, dass das Betätigungselement 9 bei einem Gehäuse 2 mit kreisförmigen, ovalen oder polygonalen Querschnitt an dessen Mantelftäche von außen zugänglich ist, wobei eine leichte Erreichbarkeit des Betätigungselementes 9 bei einer bereits in oder an einem Möbel montierten Dämpfvorrichtung 1 ermöglicht wird. Dabei kann es zweckmäßig sein, wenn der Winkel zwischen der Achse 12 der Schnecke 14 und der Achse 13 des Schneckenrades 9 vorzugsweise im Wesentlichen 90° beträgt. Die Schnecke 14 weist an ihrer Oberseite Zähne 11 auf, die mit dem Schneckenrad 9 in Eingriff bringbar sind. Eine Drehbewegung des Schneckenrades 9 wird in eine Linearbewegung der Schnecke 14 umgesetzt. Die Kolbenstange 5 steht dabei immer am geschlossenen Boden der topfförmig ausgebildeten Schnecke 14 an, sodass bei einer Verschiebung der Schnecke 14 auch eine Verschiebung des Zylinders 3 relativ zum Gehäuse 2 erfolgt. An der kolbenabgewandten Seite des Zylinders 3 kann eine Hülse 8 aufgeschoben werden, die beim Dämpfvorgang mit dem zu dämpfenden Möbelteil in Kontakt tritt. Fig. 1b zeigt die zusammengebaute Dämpfvorrichtung 1, wobei durch Drehung des Schneckenrades 9 eine Verschiebung des Zylinders 3 samt darauf geschobener Hülse 8 relativ zum Gehäuse 2 erfolgt.

Fig. 2a zeigt eine Draufsicht auf die Dämpfvorrichtung 1. Durch Drehung des Schneckenrades 9 kann der nicht ersichtliche Zylinder 3 samt der Hülse 8 relativ zum Gehäuse 2 verstellt werden. Zur Befestigung an einem Möbel bzw. an einem bewegbaren Möbelteil sind auf beiden Seiten des Gehäuses 2 Befestigungsflansche 10 vorgesehen. Fig. 2b zeigt einen Vertikalschnitt entlang der Achse A-A aus Fig. 2a. Zu erkennen ist das Gehäuse 2, in dem die Schnecke 14 verstellbar gelagert ist. Das Schneckenrad 9 greift mit seiner Verzahnung in die Zähne 11. der Schnecke 14 ein, sodass bei einer Drehung des Schneckenrades 9 eine axiale Verschiebung der Schnecke 14 relativ zum Gehäuse 2 erfolgt. Das freie Ende der Kolbenstange 5 lagert in einer Ausnehmung 15 der Schnecke 14, wobei die Kolbenstange 5 sich ständig am Boden der topfförmig ausgebildeten Schnecke 14 abstützt. Bei einer axialen Verschiebung der Schnecke 14 wird somit der gesamte Zylinder 3 verschoben. An der Kolbenstange 5 ist ein Kolben 4 ausgebildet, der innerhalb des Zylinders 3 geführt ist. Auf den Zylinder 3 ist eine Hülse 8 aufgeschoben, die auf das zu dämpfende Möbelteil auftrifft. Zur Begrenzung der axialen Verschiebbarkeit in der inneren Endlage der Schnecke relativ zum Gehäuse ist ein, vorzugsweise ringförmiges Begrenzungselement 16 vorgesehen, das in der inneren Endlage der Schnecke 14 mit einem am Gehäuse 2 angeordneten Gegenanschlag 16' zusammenwirkt. Bei diesem Ausführungsbeispiel ist eine Veränderung der Kennlinie bzw. der Dämpfcharakteristik nicht vorgesehen.

Fig. 3a-3c zeigen verschiedene Stellungen des Zylinders 3 in Bezug zum Gehäuse 2. Fig. 3a zeigt die Schnecke 14 in der hintersten Stellung relativ zum Gehäuse 2. In dieser Position liegen das Begrenzungselement 16 und der Gegenanschlag 16' des Gehäuses 2 aneinander an. Durch Drehung des Schneckenrades 9 wird die Schnecke 14 allmählich nach rechts verschoben. Fig. 3b zeigt eine mittlere Stellung der Schnecke 14 bzw. des Zylinders 3 in Bezug zum Gehäuse 2, während Fig. 3c die äußere Endstellung der Schnecke 14 bzw. des Zylinders 3 relativ zum Gehäuse 2 zeigt. In dieser Position sind das Begrenzungselement 16 und der Gegenanschlag 16' voneinander beabstandet.

Fig. 4a-4c zeigen die vergrößerten Detailansichten J, P, O aus den Fig. 3a-3c. Fig. 4a zeigt die Schnecke 14 bzw. den Zylinder 3 in der inneren Endstellung in Bezug zum Gehäuse 2, in der das Begrenzungselement 16 an dem Gegenanschlag 16' anliegt. Die Hülse 8 weist einen Rastvorsprung 17 auf, der an einem an der Schnecke 14 angeordneten Rastvorsprung 17' ständig anliegt. Fig. 4b zeigt die mittlere Stellung der Schnecke 14 bzw. des Zylinders 3, wobei das Begrenzungselement 16 von dem Gegenanschlag 16' beabstandet ist. Fig. 4c zeigt die Maximalverstellung der Schnecke 14 bzw. des Zylinders 3, um das Differenzmaß Δx.

Fig. 5a zeigt ein weiteres Ausführungsbeispiel der Erfindung mit zwei gesonderten Verstelleinrichtungen 18 und 19. Die erste Verstelleinrichtung 18 umfasst das bereits beschriebene Schneckengetriebe mit der Schnecke 14 und dem Schneckenrad 9. Die erste Verstelleinrichtung 18 ist für die Verstellung des Zylinders 3 relativ zum Gehäuse 2 vorgesehen. Zusätzlich zu der ersten Verstelleinrichtung 9 ist eine zweite Verstelleinrichtung 19 vorgesehen, mit der die Kolbenstange 5 relativ zum Zylinder 3 verstellt werden kann. Hierdurch wird die Kennlinie der Dämpfvorrichtung 1 bzw. deren Dämpfcharakteristik beeinflusst. Die zweite Verstelleinrichtung 19 weist eine Schraube 20 auf, die sich an der Stirnseite der Schnecke 14 abstützt, wobei die Schnecke 14 als Anschlag 7 für die Kolbenstange 5 dient. Durch die erste Verstelleinrichtung 18 wird eine axiale Verschiebung der Schnecke 14 blockiert, bei Betätigung der Schraube 20 wird folglich die Kolbenstange 5 bzw. der Kolben 4 relativ zum Zylinder 4 verschoben. Durch Verdrehen der Schraube 20 im Uhrzeigersinn wird der Kolben 4 weiter in den Zylinder 3 hineingedrückt, sodass ein kürzerer Dämpfweg bis zum vollständigen Eindrücken des Kolbens 4 in den Zylinder 3 verbleibt. Bei Drehung der Schraube 20 im Gegenuhrzeigersinn wird der Kolben 4 bzw. die Kolbenstange 5 weiter aus dem Zylinder 3 herausbewegt, sodass ein längerer Dämpfweg des Kolbens 4 bis hin zur vollständig eingedrückten Stellung desselben die Folge ist. Fig. 5b zeigt eine vergrößerte Darstellung des Details aus Fig. 5a. Die Schnecke 14 wurde mit Hilfe der ersten Verstelleinrichtung 18 so weit in das Innere des Gehäuses 2 verschoben, sodass das Begrenzungselement 16 der Schnecke 14 und der Gegenanschlag 16' des Gehäuses 2 voneinander beabstandet sind. Die axiale Lage der Schnecke 14 bleibt unveränderlich, durch Betätigen der zweiten Verstelleinrichtung 19 kann die Dämpfcharakteristik der Dämpfvorrichtung 1 eingestellt werden.

Fig. 5c und die vergrößerte Detaildarstellung in Fig. 5d zeigen ein alternatives Ausführungsbeispiel zu der in Fig. 5a bzw. Fig. 5b gezeigten Dämpfvorrichtung 1, wobei die Dämpfcharakteristik bzw. die Kennlinie der Dämpfvorrichtung 1 durch das Schneckenrad 9 einstellbar ist. Um eine weitere axiale Verschiebung des Zylinders 3 zu verhindern, ist am (Innen-)Zylinder 3 bzw. an dessen Hülse 8 ein erster Vorsprung 21 angeordnet oder ausgebildet, der vorzugsweise in der äußeren Endstellung des Zylinders 3 bzw. dessen Hülse 8 relativ zum Gehäuse 2 zusammenwirkt, sodass eine weitere axiale Verschiebung des Zylinders 3 zum Gehäuse 2 verhindert wird. Die Kolbenstange 5 stützt sich dabei wieder an der topfförmig ausgebildeten Schnecke 14 ab, wobei die Schnecke 14 durch das Schneckenrad 9 in axialer Richtung des Gehäuses 2 verschiebbar ist. Da eine weitere axiale Verschiebung durch die zusammenwirkenden Vorsprünge 21, 22 verhindert wird, kann bei Betätigung des Schneckenrades 9 die Kolbenstange 5 bzw. der Kolben 4 mehr oder weniger weit in den Zylinder 3 eingeschoben werden. Je nach Position der Kolbenstange 5 bzw. des Kolbens 4 in Bezug zum Zylinder 3 kann die Dämpfcharakteristik der Dämpfvorrichtung 1 unterschiedlich gestaltet werden.

Fig. 6a zeigt eine Explosionsdarstellung des Ausführungsbeispiels aus Fig. 5c bzw. Fig. 5d, bei der durch Verstellen des Schneckenrades 9 die Kennlinie der Dämpfvorrichtung 1 verstellbar ist. Das Gehäuse 2 weist einen Vorsprung 22 auf, der mit einem Vorsprung 21 der Hülse 8 zusammenwirkt, um ein weiteres Herausbewegen des Zylinders 3 in Bezug zum Gehäuse 2 zu vermeiden. Der Anschlag 7 wird von der topfförmigen Schnecke 14 gebildet, deren Zähne 11 mit dem Schneckenrad 9 in Eingriff bringbar sind. Fig. 6b zeigt die Dämpfvorrichtung 1 im zusammengebauten Zustand.

Fig. 7a-7c zeigen ein weiteres Ausführungsbeispiel der Erfindung. Das Gehäuse 2 weist an seiner Stirnseite eine Verstelleinrichtung 19 auf, die im gezeigten Ausführungsbeispiel eine in axialer Richtung des Gehäuses 2 verstellbare Rändelschraube 20 umfasst, die außerhalb des Gehäuses 2 zugänglich bzw. betätigbar ist. Die Rändelschraube 20 bildet also einen verschiebbaren Anschlag für die Kolbenstange 5, an der ein Kolben 4 ausgebildet ist. Der Zylinder 3 weist eine Verjüngung 25 auf, sodass bei Herausdrehen der Rändelschraube 20 auch der Kolben 4 nach rechts bewegt wird und auch ein zwischen Kolben 4 und Zylinderwand gebildeter Ringspalt größer wird. Beim Einschieben des Zylinders 3 relativ zum Kolben 4 entgegen der Kraft der Feder 23 erfolgt je nach Stellung des Kolbens 4 eine unterschiedliche Dämpfung. An der Stirnseite des Zylinders 3 ist ein Verstellrad 24 gelagert, welches in axialer Richtung des Zylinders 3 verstellbar ist. Der Zylinder 3 kann damit virtuell verlängert werden, sodass bei bereits montierter Dämpfvorrichtung 1 auch der Auftreffpunkt eines zu dämpfenden Möbelteiles exakt festlegbar ist.

Fig. 8a-8c zeigen das Ausführungsbeispiel aus den Fig. 7a-7c, wobei Fig. 8a und 8b eine unterschiedliche Stellung des Verstellrades 24 zeigt. Durch die Verstellung des Verstellrades 24 wird die Kennlinie der Dämpfvorrichtung 1 nicht beeinflusst. Eine Änderung der Dämpfcharakteristik erfolgt durch die Rändelschraube 20. Fig. 8c zeigt schematisch eine Draufsicht der Dämpfvorrichtung 1.

Die vorliegende Erfindung beschränkt sich nicht auf die gezeigten Ausführungsbeispiele, sondern umfasst bzw. erstreckt sich auf alle Varianten und technischen Äquivalente, welche in die Reichweite der nachfolgenden Ansprüche fallen können. Auch sind die in der Beschreibung gewählten Lageangaben, wie z.B. oben, unten, seitlich, usw. auf die jeweilige Einbaulage bzw. auf die unmittelbar beschriebene sowie dargestellte Figur bezogen und sind bei einer Lageänderung sinngemäß auf die neue Lage zu übertragen. Der Zylinder selbst kann Durchmesserveränderungen, Nuten oder auch Kombinationen aus beidem aufweisen.

## Patentansprüche

1. Dämpfvorrichtung (1) für bewegbare Möbelteile mit einem Gehäuse (2) und einem im Gehäuse (2) angeordneten Zylinder (3), in dem ein Kolben (4) mit einer Kolbenstange (5) verschiebbar gelagert ist, **dadurch gekennzeichnet, dass** am Gehäuse (2) mindestens eine Verstelleinrichtung (18, 19) gelagert ist, über die ein Anschlag (7), an dem die Kolbenstange (5) anliegt, relativ zum Gehäuse (2) in Längsrichtung der Kolbenstange (5) bewegbar ist, wobei der Zylinder (3) oder ein damit mitbewegter Bauteil (8, 24) aus dem Gehäuse herausragt und als Stößel für das bewegte Möbelteil dient.

2. Dämpfvorrichtung nach Anspruch 1, **dadurch gekennzeichnet, dass** zur Verstellung des Zylinders (3) relativ zum Gehäuse (2) eine erste Verstelleinrichtung (18) vorgesehen ist, und zur Verstellung eines Anschlages für die Kolbenstange (5) eine gesonderte zweite Verstelleinrichtung (19) vorgesehen ist.

3. Dämpfvorrichtung nach Anspruch 2, **dadurch gekennzeichnet, dass** die erste Verstelleinrichtung (18) vorzugsweise von einem Schneckengetriebe gebildet ist, wodurch die Lage des Zylinders (3) relativ zum Gehäuse (2) veränderbar ist.

4. Dämpfvorrichtung nach Anspruch 2 oder 3, **dadurch gekennzeichnet, dass** die zweite Verstelleinrichtung (19) von einer Schraube (20) gebildet ist, durch die die Lage der Kolbenstange (5) relativ zum Zylinder (3) veränderbar ist.

5. Dämpfvorrichtung nach Anspruch 4, **dadurch gekennzeichnet, dass** sich die Schraube (20) vorzugsweise an einer Stirnseite des Gehäuses (2) oder des Anschlages (7) abstützt und dass die Schraube (20) außerhalb des Gehäuses (2) betätigbar ist.

6. Dämpfvorrichtung nach einem der Ansprüche 1 bis 5, **dadurch gekennzeichnet, dass** der Anschlag (7) topfförmig ausgebildet ist.

7. Dämpfvorrichtung nach einem der Ansprüche 1 bis 6, **dadurch gekennzeichnet, dass** der Anschlag (7) eine Ausnehmung (15) aufweist, die für die Aufnahme der Kolbenstange (5), vorzugsweise für das freie Ende derselben, vorgesehen ist.

8. Dämpfvorrichtung nach einem der Ansprüche 1 bis 7, **dadurch gekennzeichnet, dass** der Zylinder (3) zweiteilig ausgebildet ist, wobei der den Kolben (4) aufnehmende Innenzylinder von einer aufgeschobenen Hülse (8) umgeben ist.

9. Dämpfvorrichtung nach einem der Ansprüche 1 bis 8, **dadurch gekennzeichnet, dass** der Zylinder (3) mit einem Fluid, vorzugsweise einem Öl oder Luft, befüllbar ist.

10. Dämpfvorrichtung nach einem der Ansprüche 1 bis 9, **dadurch gekennzeichnet, dass** im Zylinder (3) ein Kraftspeicher, vorzugsweise eine Feder, angeordnet ist.

11. Dämpfvorrichtung nach einem der Ansprüche 1 bis 10, **dadurch gekennzeichnet, dass** ein Betätigungselement (9) vorgesehen ist, das - bezogen auf die Längsachse des Zylinders (3) - seitlich am Gehäuse drehbar gelagert ist und dessen Verdrehung zu einer Linearbewegung des Anschlags (7) für die Kolbenstange führt.

## Claims

1. A damping device (1) for movable furniture parts comprising a housing (2) and a cylinder (3) arranged in the housing (2), wherein a piston (4) with a piston rod (5) is displaceably arranged in the cylinder (3), **characterised in that** at least one adjustment device (18, 19) is arranged on the housing (2) by means of which a stop (7) for the piston rod (5), onto which the piston rod (5) abuts, can be moved relative to the housing (2) in a longitudinal direction of the piston rod (5), wherein the cylinder (3) or a component movably coupled therewith protrudes from the housing (2) and serves as a ram for the movable furniture part.

2. The damping device according to claim 1, **characterised in that** a first adjustment device (18) is provided for adjusting the cylinder (3) relative to the housing (2) and a separate second adjustment device (19) is provided for adjusting the stop (7) for the piston rod (5).

3. The damping device according to claim 2, **characterised in that** the first adjustment device (18) is preferably formed by a worm gear by means of which the position of the cylinder (3) relative to the housing (2) can be altered.

4. The damping device according to claim 2 or 3, **characterised in that** the second adjustment device (19) is formed by a screw (20) by means of which the position of the piston rod (5) relative to the cylinder (3) can be altered.

5. The damping device according to claim 4, **characterised in that** the screw (20) preferably abuts a front face of the cylinder (2) or of the stop (7), and that the screw (20) can be actuated from outside the housing (2).

6. The damping device according to one of the claims 1 to 5, **characterised in that** the stop (7) is pot-shaped.

7. The damping device according to one of the claims 1 to 6, **characterised in that** the stop (7) has a recess (15) for receiving the piston rod (5), preferably for the free end of the piston rod (5).

8. The damping device according to one of the claims 1 to 7, **characterised in that** the cylinder (3) is of a two-part configuration, wherein the inner cylinder- which receives the piston (4) is surrounded by a sleeve (8) which is slid onto the inner cylinder.

9. The damping device according to one of the claims 1 to 8, **characterised in that** the cylinder (3) can be filled with fluid, preferably with an oil or air.

10. The damping device according to one of the claims 1 to 9, **characterised in that** arranged within the cylinder (3) is an energy storing device, preferably a spring.

11. The damping device according to one of the claims 1 to 10, **characterised in that** an actuating element (9) is provided, which - with respect to the longitudinal axis of the cylinder (3 - is arranged laterally and pivotally on the housing (2) and that actuation of the actuating element (9) results in a linear movement of the stop (7) for the piston rod (5).

## Revendications

1. Dispositif amortisseur (1) pour des parties mobiles de meuble, comportant un boîtier (2) et un cylindre (3) agencé dans le boîtier (2), dans lequel un piston (4) est monté mobile avec une tige de piston (5), **caractérisé en ce que** sur le boîtier (2) est monté au moins un dispositif de réglage (18, 19), par l'intermédiaire duquel une butée (7), contre laquelle la tige de piston (5) est en appui, est apte à être déplacée par rapport au boîtier (2) dans le sens longitudinal de la tige de piston (5), le cylindre (3) ou un élément (8, 24), déplacé conjointement avec celui-ci, s'avance hors du boîtier et fait fonction de poussoir pour la partie mobile de meuble.

2. Dispositif amortisseur selon la revendication 1, **caractérisé en ce qu'**il est prévu un premier dispositif de réglage (18) pour le réglage du cylindre (3) par rapport au boîtier (2) et il est prévu un deuxième dispositif de réglage (19) séparé pour le réglage d'une butée pour la tige de piston (5).

3. Dispositif amortisseur selon la revendication 2, **caractérisé en ce que** le premier dispositif de réglage (18) est formé de préférence par un engrenage à vis sans fin, par l'intermédiaire duquel le cylindre (3) est variable en position par rapport au boîtier (2).

4. Dispositif amortisseur selon la revendication 2 ou 9, **caractérisé en ce que** le deuxième dispositif de réglage (19) est formé par une vis (20), par l'intermédiaire de laquelle la tige de piston (5) est variable en position par rapport au cylindre (3).

5. Dispositif amortisseur selon la revendication 4, **caractérisé en ce que** la vis (20) prend appui de préférence sur une face frontale du boîtier (2) ou de la butée (7), et **en ce que** la vis (20) est propre à être actionnée à l'extérieur du boîtier (2).

6. Dispositif amortisseur selon l'une quelconque des revendications 1 à 5, **caractérisé en ce que** la butée (7) est réalisée en forme de godet.

7. Dispositif amortisseur selon l'une quelconque des revendications 1 à 6, **caractérisé en ce que** la butée (7) comporte un évidement (15) qui est prévu pour recevoir la tige de piston (5), de préférence l'extrémité libre de cette dernière

8. Dispositif amortisseur selon l'une quelconque des revendications 1 à 7, **caractérisé en ce que** le cylindre (3) est réalisé en deux parties, le cylindre intérieur logeant le piston (4) étant entouré par une gaine (8) emmanchée.

9. Dispositif amortisseur selon l'une quelconque des revendications 1 à 8, **caractérisé en ce que** le cylindre (3) peut être rempli d'un fluide, de préférence une huile, ou de l'air.

10. Dispositif amortisseur selon l'une quelconque des revendications 1 à 9, **caractérisé en ce qu'**un accumulateur de force, de préférence un ressort, est disposé dans le cylindre (3).

11. Dispositif amortisseur selon l'une quelconque des revendications 1 à 10, **caractérisé en ce qu'**il est prévu un élément d'actionnement (9) qui est monté rotatif- par rapport à l'axe longitudinal du cylindre (3) - sur le côté du boîtier et dont la rotation induit un mouvement linéaire de la butée (7) pour la tige de piston.
